# EUROPÄISCHE PATENTSCHRIFT

(11) **EP 0 101 777 B1**
(45) Veröffentlichungstag und Bekanntmachung des Hinweises auf die Patenterteilung: **11.06.1986**
(21) Anmeldenummer: 82810354.9
(22) Anmeldetag: 26.08.1982
(51) Int. Cl.: D03D 47/24

(54) **Webmaschine mit einer Schmiervorrichtung für das Schusseintragsorgan**
Loom with oiling device for weft-inserting means
Métier avec graisseur pour le moyen d'insertion de trame

(43) Veröffentlichungstag der Anmeldung: 07.03.1984
(73) Patentinhaber: GEBRÜDER SULZER AKTIENGESELLSCHAFT, CH-8401 Winterthur (CH)
(72) Erfinder: Hintsch, Otto, Dr. Dipl.-Ing., CH-8304 Wallisellen (CH); Schmitz, Gerd, CH-8544 Sulz-Attikon (CH)

## Beschreibung

Die Erfindung betrifft eine Webmaschine mit einer Schmiervorrichtung für das Schusseintragsorgan, welche Schmiervorrichtung einen Führungsflächen für das Eintragsorgan aufweisenden Kanal enthält.

Bei einer bisherigen Maschine dieser Art (DE-PS 2 246 921, Fig. 8) wird jedes Eintragsorgan (im folgenden ist beispielsweise ein Greiferprojektil angenommen) am Schluss des zwischen Fangwerk und Schusswerk liegenden Rücktransportweges in einen ihm angepassten, achtflächigen bzw. achteckigen Führungskanal geleitet. Dieser ist oben von einem mit Gel getränkten Bremsfilz begrenzt, durch den drei benachbarte Gleitflächen des Projektils unter Berührung mit Oel geschmiert werden. Bei dieser Bauart kommt jedoch nur eine einzige Fläche des Projektils beim anschliessenden Schusseintrag mit dem in das Webfach einführbaren Führungselementen in Berührung.

Aus diesem Grund muss bei der bekannten Webmaschine relativ viel Schmieröl auf das Projektil geleitet werden, damit das Gel von den unter Berührung mit dem Schmierfilz geschmierten Projektil-Gleitflächen auf die nicht von dem Filz berührten Gleitflächen kriecht. Dieses Ueberkriechen auf ungeschmierte Gleitflächen erfolgt aufgrund der hohen Geschwindigkeit des Arbeitsspieles erst nach mehreren Schusseinträgen. Durch die notwendige, reichliche Schmierung des Projektils kann das Gewebe während des Schusseintrages mit Gel verschmutzt werden.

Der Erfindung liegt die Aufgabe zugrunde, eine besonders in dieser Hinsicht verbesserte Webmaschine zu schaffen.

Die Erfindung besteht darin, dass Schmiermittel-Zuführungs-Öffnungen für das Eintragsorgan nur in denjenigen Führungsflächen des Kanales vorgesehen sind, die gegenüber von Gleitflächen des im Kanal befindlichen Eintragsorgans liegen, welche beim folgenden Schusseintrag in im Webfach befindlichen Führungselementen unter Berührung gleiten. Dadurch wird es möglich, nur diejenigen Gleitflächen des Projektils kurz vor dem Schusseintrag zu schmieren, welche während des Eintrags tatsächlich unter Berührung in den Führungszähnen laufen. Auf diese Weise kann eine besonders magere Schmierung erzielt werden. Es besteht dann keine Gefahr mehr, dass das Gewebe angesichts zu starker Schmierung von gewissen Gleitflächen des Projektils verschmutzt wird.

Durch die nur auf die Projektil-Gleitflächen gegebene Schmierung sind andererseits diejenigen Flächen gegen Abrieb an den Führungszähnen geschützt, durch welche das Projektil während des Schusseintrages im Webfach berührend geführt wird. Somit wird auch eine Verschmutzung des Gewebes durch metallischen Abrieb an Führungszähnen und Projektilen vermieden.

Weitere Merkmale ergeben sich aus der folgenden Beschreibung von Ausführungsbeispielen in Verbindung mit der Zeichnung und den Ansprüchen.
Fig. 1 zeigt einige für die Erfindung wesentliche Teile einer Webmaschine in schematischer Darstellung,
Fig. 2 ist eine perspektivische Darstellung einer zugehörigen Einzelheit in grösserem Massstab,
Fig. 3 ein Schnitt nach Linie 11 - 11 in Fig. 2,
Fig. 4 veranschaulicht eine weitere Ausführungsform und
Fig. 5 eine zugehörige Einzelheit in grösserem Massstab.

Bei der Greiferprojektilwebmaschine nach Fig. 1 werden die Projektile 1 während des Webbetriebes von einem Schusswerk 2 gemäss Pfeil 10 durch das von Kettfäden 3 gebildete Webfach 4 geschossen. Dabei gleiten sie in Führungszähnen 33 und gelangen in einem Fangwerk 5' in die Stillstandsstellung 1a. Aus ihr werden sie über eine nicht dargestellte Führung zu einer Rücktransportvorrichtung befördert (Stellung 1b). Die Rücktransportvorrichtung enthält eine Endloskette 5, auf der Mitnehmerelemente 6 befestigt sind. Die Projektile 1 werden gemäss Pfeil 7 von den Mitnehmerelementen 6 zurück in das Schusswerk 2 befördert (Stellung 1c). Von dort gelangen sie mittels eines Projektilhebers 8 wieder in die Ausgangsstellung 1 d, in der sie für einen neuen Eintrag bereitstehen.

Das Schusswerk 2 enthält zwei Schmierdüseneinsätze 11,12, durch welche ein als Ganzes mit 13 bezeichneter Führungskanal mit konischem Einlaufteil 62 für die projektile 1 gebildet ist. Oelnebel-Zuführungskanäle sind mit 15 - 18 bezeichnet. Durch die Kanäle 15 - 17 werden beispielsweise wechselweise Oelnebelimpulse und Luftimpulse in den Schmierdüseneinsatz 11 geführt, während über den Kanal 18 ebensolche Impulse in den Schmierdüseneinsatz 12 geführt werden.

Der Kanal 16 setzt sich in eine mit einer Ausnehmung 63 versehene Düse 21, der Kanal 17 in eine mit einer Ausnehmung 64 versehene Düse 22 und der Kanal 18 in zwei Ausnehmungen 65, 66 aufweisende Düsen 23, 24 fort. Düse 21 mündet in der Schrägfläche 25, Düse 22 in der Geradfläche 26, Düse 24 ebenfalls in der Geradfläche 26 und Düse 23 in der Schrägfläche 27 in den Führungskanal 13. Die Ausnehmungen 63 - 66 dienen dazu, dass im Gelnebel enthaltene Luft während des Passierens des Projektils 1 abzuströmen vermag.

Projektil 1 und Führungskanal 13 haben polygonalen, nämlich achtflächigen bzw. achteckigen Querschnitt. Durch die Düsen 21, 23 werden die den beiden Schrägflächen 25, 27 des Führungskanals 13 gegenüberliegenden Schräggleitflächen 31, 32 des Projektils 1, durch die Düsen 22, 24 wird die der Geradfläche 26 gegenüberliegende Geradfleitfläche 28 mit Oelnebel geschmiert.

Während des Einlaufes des Projektils 1 in den Führungskanal 13 hat das Projektil die in Fig. 3 dargestellte, vertikale Position 1 c. Anschliessend gelangt das Projektil durch den Projektilheber 8 in die Waagrechtposition 1d, in der es für den Schusseintrag vorbereitet ist. In Fig. 3 sind die Schmierposition 1c und die Eintragsposition 1d strichpunktiert wiedergegeben. Letztere entspricht der mit 1e bezeichneten Projektilposition während des Eintrags, währenddessen das Projektil innerhalb der Führungszähne läuft, von denen in Fig. 1, 3 nur einige dargestellt und mit 33 bezeichnet sind.

Wie aus den Positionen 1d, 1e ersichtlich ist, wird das Projektil 1 während des Schusseintrages in den Führungszähnen 33 unter Berührung seiner Schrägflächen 31, 32 geführt, welche nunmehr in den Positionen 31 a, 32a sind. Ferner wird das Projektil durch die Waagrechtfläche 28 geführt, die während des Schusseintrages die Position 28a hat. Die übrigen Flächen 41 - 45 des Projektils bilden während dieses Schusseintrages keine Gleitflächen, d.h. sie berühren die Führungszähne 33 nicht. Aus diesem Grund werden die Flächen 41 - 45 in der Schmierposition 1 c nicht von den Düsen 21 - 24 geschmiert. Geschmiert werden also jeweils nur diejenigen Gleitflächen des Projektils 1, welche bei dem unmittelbar darauffolgenden Schusseintrag in Berührung mit den Führungszähnen 33 gelangen.

Die Anordnung ist so getroffen, dass das Projektil beim folgenden Einlauf in den Führungskanal 13 um 180° gedreht ist. Alsdann werden durch die Düsen 21, 23 die Schrägflächen 42, 43 und durch die Düsen 22,24 die Geradfläche 45 mit Gelnebel beaufschlagt, weil nunmehr diese Flächen bei dem folgenden Schusseintrag in Berührung mit den Führungszähnen 33 gelangen. Hierauf folgt durch nochmalige Drehung wieder die in Fig. 3 dargestellte Position, so dass wieder wie zuerst die Flächen 31, 32, 28 des Projektils geschmiert werden, weil nunmehr wieder diese beim folgenden Schusseintrag in Berührung mit den Führungszähnen 33 kommen, usw.

Dadurch, dass vor jedem Schusseintrag nur diejenigen Gleitflächen des Projektils 1 dem Schmierölnebel ausgesetzt werden, welche bei dem unmittelbar folgenden Schusseintrag berührend in den Führungszähnen gleiten, lässt sich erzielen, dass diese zu schmierenden Flächen mit besonders geringer Oelmenge beaufschlagt werden. Es braucht nicht etwa dafür gesorgt zu werden, dass beispielsweise durch Schmierung der Flächen 41, 42 die Flächen 31, 28 infolge Kriechens des Oels mitgeschmiert werden. Letzteres wäre nur durch stärkere Schmierung der Flächen 41, 42 möglich, wodurch erhöhte Gefahr von Verschmutzung des Gewebes bestehen würde.

Bei einer abgewandelten Ausführungsform können Projektile von anderem, z.B. sechseckigem Querschnitt verwendet werden; der Kanal 13 ist dann angepasst und z.B. ebenfalls sechseckig ausgebildet. Die Führungszähne 33 sind ebenfalls entsprechend angepasst. Im Bereich der Flächen 31, 41, 42 einerseits und 32, 44, 43 andererseits kann das Projektil z.B. auch ballig bzw. gerundet ausgebildet sein. Gegebenfalls können statt Greiferprojektilen auch Greiferstangen als Eintragsorgane benutzt sein, die dann ebenfalls nur an den in den Führungselementen zur Berührung kommenden Gleitflächen geschmiert werden.

Je nach Ausbildung der während des Schusseintrages auf das Eintragsorgan einwirkenden Führungselemente können beispielsweise auch mehr oder weniger Gleitflächen des Eintragsorganes mit den Führungselementen in Berührung gelangen, so dass dann auch mehr oder weniger Flächen durch Schmiermittelzuführungs-Oeffnungen im Kanal 13 geschmiert werden.

Bei einer weiteren Bauart (Fig. 4,5) münden die Schmiermittel-Zuführungsöffnungen (Düsen) 21 - 24 an ihrem dem Führungskanal 13 zugekehrten Ende jeweils in eine Kammer 51, in welcher ein mit Schmiermittel getränkter Filz 52 oder dergleichen untergebracht ist. Der Filz ragt etwas in den Führungskanal 13 hinein. Durch den Filz werden jeweils nur die entsprechenden Gleitflächen 31, 32, 28 des Projektils 1 unter Berührung einer Schmierung unterzogen, während die anderen Projektilflächen von einer Berührungsschmierung mittels Filz nicht erfasst werden.

Die zwischengeschalteten Schmierfilze 52- können gemäss Fig. 5 unter Wirkung einer Feder 54 stehen. Dadurch, dass die Schmierfilze 52 vorzugsweise mit Oelnebel beaufschlagt werden, kann eine zeitlich gleichmässige und besonders schwache Schmierung (Magerschmierung) für die Gleitflächen des Projektils erzielt werden.

Die Oelzufuhr zu den Düsen 21 - 24 kann in Form von Nebel oder Flüssigkeit erfolgen. Sie kann kontinuierlich oder absatzweise, gegebenenfalls nach einem Schmierprogramm im Rhythmus des Arbeitsspiels der Webmaschine durchgeführt werden.

## Patentansprüche

1. Webmaschine mit in das Webfach einführbaren Führungselementen (33) für ein Schusseintragsorgan (1) und mit einer ausserhalb des Webfaches angeordneten Schmiervorrichtung für das Schusseintragsorgan (1), welche Schmiervorrichtung einen Kanal (13) mit einer Anzahl Führungsflächen (25 - 27) für entsprechende, am Schusseintragsorgan (1) ausgebildete Gleitflächen (28. 31,32.41 - 45) enthält, wobei jeweils nur ein Bruchteil der Gleitflächen (28, 31, 32 41 - 45) zum Zusammenwirken mit den in das Webfach einführbaren Führungselementen (33) bestimmt ist, dadurch gekennzeichnet, dass die Schmiervorrichtung eine Anzahl Schmiermittel-Zuführungsöffnungen (21 - 24) enthält, die nur in denjenigen Führungsflächen (25 - 27) des Kanales (13) vorgesehen sind, welche den beim jeweils folgenden Schusseintrag zum Zusammenwirken mit den Führungselementen (33) bestimmten Gleitflächen (28, 31, 32) des im Kanal (13) befindlichen Schusseintragsorgans (1) gegenüberliegen.

2. Maschine nach Anspruch 1, dadurch gekennzeichnet, dass an den Schmiermittel-Zuführungsöffnungen (21 - 24) Luftabström-Ausnehmungen (63 - 66) vorgesehen sind.

3. Maschine nach Anspruch 1 oder 2, dadurch gekennzeichnet, dass bei polygonalem Querschnitt des Führungskanals (13) und des Eintragsorgans (1) die Schmiermittel-Zuführungsöffnungen (21 - 24) nur an zwei Schrägflächen (25, 27) des Kanales (13) und an einer diesen gegenüber angeordneten Führungsfläche (26) angebracht sind.

4. Maschine nach einem der vorangehenden Ansprüche, dadurch gekennzeichnet, dass die Schmiermittel-Zuführungsöffnungen (21 - 24) an Düsen ausgebildet sind, die an einen Schmiernebel-Zuführkanal (15, 16, 17, 18) angeschlossen sind.

5. Maschine nach einem der vorangehenden Ansprüche, dadurch gekennzeichnet, dass die Schmiermittel-Zuführungsöffnungen (21 - 24) an ein intervallweisse zuschaltbares Druckluft-Zuführsystem angeschlossen sind.

6. Maschine nach einem der vorangehenden Ansprüche, dadurch gekennzeichnet, dass mit dem Antrieb der Webmaschine gekoppelte Mittel zum wechselweisen Sperren und Freigeben der Schmiermittelzufuhr zu den Zuführungsöffnungen (21-24) vorgesehen sind.

7. Maschine nach einem der vorangehenden Ansprüche, dadurch gekennzeichnet, dass an den dem Führungskanal (13) zugekehrten Enden der Schmiermittel-Zuführungsöffnungen (21-24) jeweils ein saugfähiges, nachgiebiges Schmierorgan (52), z.B. ein Filz, angeordnet ist, welches eine mit der zugeordneten Gleitfläche (28, 31, 32) des Schusseintragsorgan (1) zusammenführbare Berührungsfläche aufweist.

8. Maschine nach Anspruch 7, dadurch gekennzeichnet, dass das Schmierorgan (52) unter der Wirkung einer Feder (54) gehalten ist.

## Claims

1. A weaving machine having guide elements (33) introducible into the shed for a picking element (1) and having a lubricator therefore disposed outside the shed, the lubricator having a duct (13) having a number of guide surfaces (25 - 27) for corresponding slideways (28, 31, 32, 41 - 45) on the picking element (1), only a fraction of the slideways (28, 31, 32, 41 - 45) being adapted to co-operate with the guide elements (33), characterised in that the lubricator is formed with a number of lubricant feed orifices (21 - 24) which are present only in those guide surfaces (25 - 27) of the duct (13) which are disposed opposite such slideways (28, 31, 32) of the picking element (1) in the duct (13) as will co-operate with the guide elements (33) during the next pick.

2. A machine according to claim 1, characterised in that air discharge recesses (63, 66) are provided on the lubricant feed orifices (21 - 24).

3. A machine according to claim 1 or 2, characterised in that if the guide duct (13) and the picking element (1) are of polygonal cross- section, the lubricant feed orifices (21 - 24) are present only in two inclined surfaces (25, 27) of the duct (13) and in one guide surface (26) opposite the two inclined surfaces (25, 27).

4. A machine according to any of the previous claims, characterised in that the lubricant feed orifices (21 - 24) are present in nozzles connected to a lubricating spray feed duct (15, 16, 17, 18).

5. A machine according to any of the previous claims, characterised in that the lubricant feed ducts (21 - 24) are connected to a compressed air supply system adapted to come into operation at intervals.

6. A machine according to any of the previous claims, characterised in that means coupled with the machine drive and serving for the alternate inhibition and release of the lubricant feed to the feed orifices (21 - 24) are provided.

7. A machine according to any of the previous claims, characterised in that an absorptive resilient lubricating element (52), such as a felt, is provided at those ends of the lubricant feed orifices (21-24) which are near the guide duct (13), the felt having a contact surface adapted to be brought together with the associated slideway (28, 3, 32) of the picking element (1).

8. A machine according to claim 7, characterised in that the lubricating element is biased by a spring (54).

## Revendications

1. Métier à tisser comportant des éléments (33), insérables dans la foule, de guidage d'un organe (1) d'insertion de la trame, ainsi qu'un dispositif de lubrification installé à l'extérieur de la foule, ce dispositif, lubrifiant l'organe (1) d'insertion de la trame, présentant un canal (13) ayant un certain nombre de surfaces (25 - 27) de guidage de surfaces de glissement correspondantes (28, 31, 32, 41 - 45) ménagées sur l'organe (1) d'insertion de la trame, seule une fraction des surfaces de glissement (28, 31, 32, 41 - 45) étant à chaque fois destinée à coopérer avec les éléments de guidage (33) insérables dans la foule, caractérisé par le fait que le dispositif de lubrification comporte un certain nombre d'orifices (21 - 24) de délivrance de lubrifiant, prévus seulement sur les surfaces de guidage (25 - 27) du canal (13) situées en regard des surfaces de glissement (28, 31, 32) qui appartiennent à l'organe (1) d'insertion de la trame disposé dans le canal (13), et sont destinées à coopérer avec les éléments de guidage (33) lors de chacune des insertions successives de la trame.

2. Métier selon la revendication 1, caractérisé par le fait que des évidements (63 - 66) d'écoulement d'air sont prévus sur les orifices (21 - 24) de delivrance de lubrifiant.

3. Métier selon la revendication 1 ou 2, caractérisé par le fait que, lorsque le canal de guidage (13) et l'organe de rentrage (1) présentent une section polygonale, les orifices (21 - 24) de délivrance de lubrifiant sont ménagés seulement sur deux surfaces inclinées (25, 27) du canal (13), ainsi que sur une surface de guidage (26) située en vis-à-vis de ces dernières.

4. Métier selon l'une des revendications précédentes, caractérisé par le fait que les orifices (21 - 24) de délivrance de lubrifiant sont ménagés sur des buses raccordées à un canal (15, 16, 17, 18) de délivrance de lubrifiant atomisé.

5. Métier selon l'une des revendications précédentes, caractérisé par le fait que les orifices (21 - 24) de délivrance de lubrifiant sont raccordés à un système d'alimentation en air comprimé, pouvant être enclenché par intervalles.

6. Métier selon l'une des revendications précédentes, caractérisé par le fait que des moyens, couplés à l'entraînement de ce métier à tisser, sont prévus pour bloquer et libérer alternativement l'alimentation en lubrifiant des orifices de délivrance (21 - 24).

7. Métier selon l'une des revendications précédentes, caractérisé par le fait qu'un organe respectif de lubrification (52) souple et absorbant, par exemple un feutre, installé aux extrémités des orifices (21 - 24) de délivrance de lubrifiant tournées vers le canal de guidage (13), présente une surface de contact pouvant être guidée conjointement à la surface de glissement associée (28, 31, 32) de l'organe (1) d'insertion de la trame.

8. Métier selon la revendication 7, caractérisé par le fait que l'organe de lubrification (52) est maintenu sous l'action d'un ressort (54).
